# FASCICULE DE BREVET EUROPEEN

(11) **EP 0 176 407 B1**
(45) Date de publication et mention de la délivrance du brevet: **15.06.1988**
(21) Numéro de dépôt: 85401713.4
(22) Date de dépôt: 03.09.1985
(51) Int. Cl.: F28F 9/02

(54) **Collecteur pour échangeur de chaleur, et échangeur de chaleur comprenant ce collecteur**
Sammelkasten für Wärmetauscher und diesen enthaltender Wärmetauscher
Header box for a heat exchanger and heat exchanger comprising this header box

(30) Priorité: 14.09.1984 FR 8414154
(43) Date de publication de la demande: 02.04.1986
(73) Titulaire: VALEO, 75848 Paris Cédex 17 (FR)
(72) Inventeur: Cadars, Patrick, F-78180 Montigny le Bretonneux (FR)
(74) Mandataire: Ramey, Daniel

(56) Documents cités:
- EP-A- 0 113 003
- FR-A- 2 369 076
- FR-A- 2 527 706
- GB-A- 29 777
- US-A- 4 381 033

## Description

L'invention concerne un collecteur pour échangeur de chaleur à faisceau de tubes, ainsi qu'un échangeur de chaleur comprenant ce collecteur et destiné en particulier à être utilisé dans l'industrie automobile.

Un collecteur, ou plaque à tubes, d'un tel échangeur de chaleur peut être constitué, de façon connue, par une plaque plane de forme rectangulaire, comprenant des trous dans lesquels sont montées à étanchéité les extrémités des tubes, ces trous pouvant être définis par des collets cylindriques tubulaires en saillie sur la plaque, pour améliorer l'étanchéité du montage des extrémités des tubes.

De façon connue, le collecteur peut être réalisé en matière plastique, ce qui permet de monter les extrémités des tubes à étanchéité dans les trous ou collets du collecteur directement et sans interposition de joints d'étanchéité.

La boîte à eau qui, de façon classique, est montée sur le collecteur, est elle-même en général réalisée en matière plastique et est fixée de façon étanche au collecteur par soudure. Cette boîte à eau comprend souvent une cloison interne qui s'étend perpendiculairement au collecteur et dont le bord libre doit être appliqué à étanchéité sur le collecteur de façon à partager en deux chambres séparées de façon sensiblement étanche le volume interne de la boîte à eau.

Lors de l'utilisation de l'échangeur de chaleur, un liquide circule dans cet échangeur et, en particulier, dans la boîte à eau précitée, les deux faces de la cloison interne de celle-ci étant alors constamment en contact avec le liquide, ce qui, à la longue, finit par provoquer des déformations de cette cloison interne dont le bord libre se sépare de la face du collecteur sur lequel elle était appliquée ou fixée de façon sensiblement étanche, de sorte que la séparation étanche entre les deux chambres de la boîte à eau n'est plus assurée.

Pour remédier à cet inconvénient, il est connu, d'après le document FR-A-2 369 076, de prévoir un collecteur pour échangeur de chaleur à faisceau de tubes, ce collecteur étant constitué par une plaque de matière plastique comprenant des trous de montage des extrémités des tubes et, sur sa face extérieure au faisceau de tubes, deux nervures parallèles définissant entre elles une rainure qui s'étend entre les trous.

Cette rainure est destinée à recevoir le bord libre de la cloison interne de la boîte à eau fixée sur le collecteur. Ainsi, même si la cloison interne finit à la longue par se déformer, son bord libre reste toujours maintenu dans la rainure du collecteur, entre les deux nervures parallèles de celui-ci, ce qui garantit une séparation sensiblement étanche entre les deux chambres de la boîte à eau.

L'invention propose un collecteur pour échangeur de chaleur, du type décrit dans le document précité, qui présente encore des avantages supplémentaires.

Selon l'invention, le collecteur pour échangeur de chaleur à faisceau de tubes est caractérisé en ce que la face opposée du collecteur comprend deux nervures parallèles et identiques aux nervures de l'autre face, les trous de ladite plaque étant définis par des collets tubulaires en saillie sur chaque face de la plaque, les nervures et les collets étant identiques et symétriques sur les deux faces du collecteur.

Le collecteur peut ainsi avoir une structure symétrique, ses deux faces étant identiques l'une à l'autre, ce qui élimine les risques d'erreurs lors de l'assemblage de l'échangeur de chaleur.

Au surplus, lorsque l'échangeur est assemblé, les nervures qui sont formées sur la face du collecteur opposée à la boîte à eau viennent en appui sur l'ailette d'extrémité du faisceau de tubes en formant une barrière s'opposant à la circulation de l'air entre le collecteur et l'ailette d'extrémité du faisceau, dans une direction perpendiculaire à celle des nervures.

Selon une autre caractéristique de l'invention, lorsque les trous sont définis par des collets tubulaires en saillie sur le collecteur, lesdites nervures ont, sur chaque face du collecteur, sensiblement la même hauteur que les collets précités et s'étendent longitudinalement sur le collecteur. L'orientation longitudinale des nervures peut être définie comme étant perpendiculaire à l'écoulement d'air qui traverse le faisceau quand l'échangeur est en service.

Lorsque l'échangeur est assemblé, les nervures qui sont formées sur la face du collecteur opposée à la boîte à eau, et qui ont la même hauteur que les collets, peuvent venir en contact avec l'ailette d'extrémité du faisceau de tubes et s'opposer à un écoulement d'air, entre le collecteur et cette ailette d'extrémité, dans une direction transversale, c'est-à-dire perpendiculaire à la direction desdites nervures.

L'invention concerne également un échangeur de chaleur à faisceau de tubes, comprenant un collecteur du type précité et une boîte à eau fixée sur le collecteur, cette boîte à eau étant formée avec une cloison interne qui est perpendiculaire au collecteur et dont un bord est reçu dans la rainure formée par les nervures précitées du collecteur.

Ce bord de la cloison interne de la boîte à eau est avantageusement fixé à étanchéité, par exemple par soudure, dans la rainure du collecteur.

Dans la description qui suit, faite à titre d'exemple, on se réfère aux dessins annexés, dans lesquels :
- la figure 1 est une vue en plan d'un collecteur selon l'invention ;
- la figure 2 est une vue en coupe selon la ligne II-II de la figure 1 ;
- la figure 3 est une vue partielle en coupe d'un échangeur de chaleur comprenant un collecteur selon l'invention.

Le collecteur 10, ou plaque à tubes, représenté dans les figures 1 et 2 est constitué d'une plaque plane en matière plastique moulée, à contour rectangulaire, comprenant des trous cylindriques 12 agencés en rangées et en colonnes parallèles aux bords de la plaque 10, et définis par des collets cylindriques tubulaires 14 faisant saillie de part et d'autre de la plaque et ayant ainsi une hauteur supérieure à l'épaisseur de la plaque.

Comme représenté dans les figures 1 et 2, les extrémités des collets 14 peuvent être chanfreinées intérieurement, de sorte que les extrémités des trous 12 sont légèrement évasées.

Chaque grande face du collecteur comprend deux nervures parallèles 16 en saillie, définissant entre elles une rainure 18 et s'étendant longitudinalement sur le collecteur et par exemple selon l'axe longitudinal médian 20 de celui-ci. Les nervures 16 se terminent au voisinage des extrémités du collecteur et s'étendent donc sur la majeure partie de la longueur de celui-ci. La hauteur des nervures 16 en saillie sur la plaque 10 formant le collecteur est sensiblement égale à celle des collets 14, de préférence.

Dans l'exemple de réalisation représenté, les nervures 16 formées sur une face du collecteur 10 sont strictement identiques à celles formées sur l'autre face et symétriques de celles-ci, de sorte que les deux faces du collecteur sont strictement identiques l'une à l'autre. Toutefois, ces nervures 16 pourraient être décalées les unes par rapport aux autres d'une face à l'autre du collecteur.

Ce collecteur est destiné à un échangeur de chaleur représenté partiellement en figure 3, et qui comprend un faisceau de tubes parallèles 22 qui sont munis d'ailettes planes et parallèles 24 traversées perpendiculairement par les tubes 22 et fixées à ces derniers par exemple par sertissage.

Les extrémités des tubes 22 sont montées à étanchéité dans les trous 12 du collecteur en utilisant par exemple pour cela l'élasticité de la matière plastique constituant le collecteur. Cette technique connue consiste à introduire les extrémités des tubes 22 dans les trous des collecteurs, puis à expanser radialement les extrémités des tubes en les déformant plastiquement, mais sans dépasser la limite élastique de la matière du collecteur, puis en annulant les forces d'expansion radiales des extrémités de tubes. Sous l'effet de leur élasticité, les collets 14 définissant les trous du collecteur reviennent à leur forme initiale, en contractant radialement les parties 26 de tube se trouvant entre deux parties 28 et 30 de tube qui ne sont pas en contact avec le collecteur et qui restent radialement expansées. On assure ainsi, simultanément, l'étanchéité entre les extrémités de tubes et le collecteur, et le verrouillage des tubes dans les trous du collecteur.

Lorsque les extrémités des tubes sont ainsi montées à étanchéité dans les trous du collecteur, l'ailette d'extrémité 24 du faisceau de tubes se trouve appliquée sur toute la longueur des nervures 16 formées sur la face du collecteur 10 tournée vers lesdites ailettes, l'ailette d'extrémité 24 étant également appliquée, de place en place, sur les extrémités des collets 14 comme représenté en figure 3, lorsque les nervures 16 et les collets 14 ont la même hauteur en saillie sur le collecteur 10.

Une boîte à eau 32 d'un type classique, dont seule une partie est représentée en figure 3, est ensuite montée sur le collecteur 10 et fixée à celui-ci par soudure, par exemple par ultrasons, la boîte à eau 32 présentant à cet effet un rebord périphérique 34 soudé sur la face correspondante du collecteur 10 au voisinage de la périphérie de celui-ci.

La boîte à eau 32 est formée de moulage avec une cloison interne 36 dont le bord libre 38 est reçu et soudé dans la rainure 18 délimitée par les nervures 16 de la face correspondante du collecteur 10.

Ainsi, en cours d'utilisation de l'échangeur de chaleur, le bord 38 de la cloison interne 36 de la boîte à eau reste engagé entre les nervures 16 du collecteur, et garantit l'étanchéité de la séparation entre les deux chambres délimitées dans la boîte à eau par ladite cloison interne 36. Les déformations de cette cloison 36, dont les deux faces sont en contact permanent avec le liquide circulant dans l'échangeur, exercent une contrainte au niveau de la soudure entre le bord 38 de cette cloison et le collecteur, mais ne sont pas suffisamment importantes pour que ce bord 38 sorte complètement de la rainure limitée par les nervures 16.

Comme indiqué plus haut, les nervures 16 formées sur l'autre face du collecteur et qui sont en appui sur l'ailette d'extrémité 24 du faisceau de tubes, forment une barrière s'opposant à la circulation de l'air entre le collecteur 10 et l'ailette d'extrémité 24 du faisceau, dans une direction perpendiculaire à celle des nervures 16.

Lorsque les deux grandes faces du collecteur 10 sont identiques, celui-ci peut être monté dans un sens ou dans l'autre entre la boîte à eau 32 et le faisceau de tubes, ce qui interdit tout risque d'erreur lors de l'assemblage de l'échangeur.

## Revendications

1. Collecteur pour échangeur de chaleur à faisceau de tubes, ce collecteur étant constitué par une plaque de matière plastique comprenant des trous (12) de montage des extrémités des tubes (22) et, sur sa face extérieure au faisceau de tubes, deux nervures parallèles (16) définissant entre elles une rainure (18) qui s'étend entre les trous (12), caractérisé en ce que la face opposée du collecteur (10) comprend deux nervures (16) parallèles et identiques aux nervures (16) de l'autre face, les trous (12) de ladite plaque étant définis par des collets tubulaires (14) en saillie sur chaque face de la plaque, les nervures (16) et les collets (14) étant identiques et symétriques sur les deux faces du collecteur.

2. Collecteur selon la revendication 1, caractérisé en ce que la rainure définie par deux nervures parallèles (16) s'étend selon l'axe longitudinal médian (20) du collecteur.

3. Collecteur selon la revendication 1 ou 2, caractérisé en ce que les nervures (16) ont sensiblement la même hauteur que les collets (14).

4. Echangeur de chaleur à faisceau de tubes, comprenant un collecteur selon l'une des revendications précédentes et une boîte à eau fixée sur le collecteur, caractérisé en ce que la boîte à eau (32) est formée avec une cloison interne (36) qui est perpendiculaire au collecteur (10) et dont un bord (38) est reçu dans ladite rainure formée par les nervures précitées (16) du collecteur, et en ce que les nervures (16) formées sur la face du collecteur opposée à la boîte à eau (32) sont appliquées sur une ailette d'extrémité (24) associée aux tubes (22) du faisceau, ces nervures (16) s'opposant ainsi au passage de l'air entre le collecteur (10) et l'ailette d'extrémité (24) dans une direction perpendiculaire à la direction des nervures.

5. Echangeur selon la revendication 4, caractérisé en ce que le bord (38) de la cloison interne (36) de la boite à eau est fixé à étanchéité, par exemple par soudure, dans ladite rainure (18).

## Claims

1. A perforated plate for a heat exchanger having a bundle of tubes, said perforated plate being constituted by a plate of plastic material including holes (12) for mounting the ends of the tubes (22) and, on its face outside the bundle of tubes, two parallel ribs (16) defining a groove (18) therebetween, which groove extends between the holes (12), the perforated plate being characterized in that the opposite face of the perforated plate (10) includes two ribs (16) which are parallel and identical to the ribs (16) on the other face, with the holes (12) through said plate being defined by tubular collars (14) projecting from each of the faces of the plate, with the ribs (16) and the collars (14) being identical and symmetrical on both faces of the perforated plate.

2. A perforated plate according to claim 1, characterized in that the groove defined between two parallel ribs (16) extends along the middle longitudinal axis (20) of the perforated plate.

3. A perforated plate according to claim 1 or 2, characterized in that the ribs (16) are of substantially the same height as the collars (14).

4. A heat exchanger having a bundle of tubes, the heat exchanger including a perforated plate according to any preceding claim and a water box fixed to the perforated plate, the heat exchanger being characterized in that the water box (32) is formed with an internal partition (36) which is perpendicular to the perforated plate (10) and which has an edge (38) which is received in said groove formed by the above-mentioned ribs (16) of the perforated plate, and in that the ribs (16) formed on the face of the perforated plate facing away from the water box (32) are pressed against an end fin (24) associated with the tubes (22) of the bundle, said ribs (16) thus opposing the passage of air between the perforated plate (10) and the end fin (24) in a direction perpendicular to the direction of the ribs.

5. A heat exchanger according to claim 4, characterized in that the edge (38) of the internal partition (36) of the water box is fixed in sealed manner , e.g. by welding/soldering in said groove (18).

## Patentansprüche

1. Sammler für einen Rohrbündel aufweisenden Wärmetauscher, wobei dieser Sammler von einer Platte aus Kunststoff gebildet ist, die Montagelöcher (12) für die Enden der Rohre (22) und auf der Seite außerhalb des Rohrbündels zwei parallele Rippen (16) aufweist, die zwischen sich eine Rille (18) festlegen, die sich zwischen den Löchern (12) erstreckt, dadurch gekennzeichnet, daß die gegenüberliegende Seite des Sammlers (10) zwei zu den Rippen (16) der anderen Seite parallele und identische Rippen (16) aufweist, die Löcher (12) der genannten Platte von auf jeder Seite der Platte vorspringenden, rohrförmigen Ansätzen (14) festgelegt sind, die Rippen (16) und die Ansätze (14) auf den beiden Seiten des Sammlers identisch und symmetrisch sind.

2. Sammler nach Anspruch 1, dadurch gekennzeichnet, daß sich die von zwei parallelen Rippen (16) festgelegte Rille längs der Längsmittelachse (20) des Sammlers erstreckt.

3. Sammler nach Anspruch 1 oder 2, dadurch gekennzeichnet, daß die Rippen (16) im wesentlichen die gleiche Höhe wie die Ansätze (14) aufweisen.

4. Rohrbündel-Wärmetauscher mit einem Sammler nach einem der vorhergehenden Ansprüche und einem an dem Sammler befestigten Wasserkasten, dadurch gekennzeichnet, daß. der Wasserkasten (32) mit einer inneren Wand (36) gebildet ist, die senkrecht zu dem Sammler (10) verläuft und von der ein Rand (38) in der von den vorgenannten Rippen (16) gebildeten Rille des Sammlers aufgenommen ist, und daß die auf der dem Wasserkasten (32) gegenüberliegenden Seite des Sammlers gebildeten Rippen (16) gegen eine mit den Rohren (22) des Bündels verbundene Endrippe (24) drückt, wobei sich diese Rippen (16) einem Luftdurchtritt zwischen dem Sammler (10) und der Endrippe (24) in einer zu der Richtung der Rippen senkrechten Richtung widersetzen.

5. Wärmetauscher nach Anspruch 4, dadurch gekennzeichnet, daß der Rand (38) der inneren Wand (36) des Wasserkastens dichtend, z. B. durch Schweißen in der genannten Rille (18) befestigt ist.
